# EUROPÄISCHE PATENTSCHRIFT

(11) **EP 1 765 693 B1**
(45) Veröffentlichungstag und Bekanntmachung des Hinweises auf die Patenterteilung: **27.04.2011**
(21) Anmeldenummer: 05757260.4
(22) Anmeldetag: 13.06.2005
(51) Int. Cl.: B65D 83/14, B65D 83/16

(54) **VORRICHTUNG UND SPRÜHKOPF ZUR ZERSTÄUBUNG EINER VORZUGSWEISEN KOSMETISCHEN FLÜSSIGKEIT MITTELS EINER DROSSELEINRICHTUNG, SOWIE VERFAHREN ZUM HERSTELLEN EINER DERARTIGEN VORRICHTUNG**
DEVICE AND SPRAY HEAD FOR ATOMIZING A PREFERABLY COSMETIC LIQUID BY MEANS OF A THROTTLE DEVICE, AND METHOD FOR PRODUCING SUCH A DEVICE
DISPOSITIF ET TETE DE PULVERISATION POUR VAPORISER UN LIQUIDE DE PREFERENCE COSMETIQUE AU MOYEN D'UN SYSTEME D'ETRANGLEMENT ET PROCEDE POUR PRODUIRE UN TEL DISPOSITIF

(30) Priorität: 14.06.2004 DE 102004028440; 16.07.2004 DE 102004034629
(43) Veröffentlichungstag der Anmeldung: 28.03.2007
(73) Patentinhaber: Seaquist Perfect Dispensing GmbH, 44319 Dortmund (DE)
(72) Erfinder: NIGGEMANN, Klaus, 59427 Unna (DE)
(74) Vertreter: Gesthuysen, von Rohr & Eggert
(86) Internationale Anmeldenummer: PCT/EP2005/006295
(87) Internationale Veröffentlichungsnummer: WO 2005/120988

(56) Entgegenhaltungen:
- DE-A1- 1 653 398
- DE-A1- 1 750 671
- US-A- 3 085 753
- US-A- 3 314 571
- US-A- 5 368 201
- US-A- 5 901 883
- US-A- 6 036 059

## Beschreibung

Die vorliegende Erfindung betrifft eine Vorrichtung zur Zerstäubung einer vorzugsweisen kosmetischen Flüssigkeit gemäß dem Oberbegriff des Anspruchs 1, einen Sprühkopf gemäß dem Oberbegriff des Anspruchs 10 sowie eine Verwendung einer derartigen Vorrichtung. Solch ein Sprühkopf bzw. solch eine Vorrichtung ist aus der DE 1 750 671 A1 bekannt.

Unter dem Begriff "kosmetische Flüssigkeit" sind in einem engeren Sinn Haarspray, Haarlack, ein Deodorant, ein Schaum, ein Gel, ein Farbspray, ein Sonnen- oder Hautpflegemittel o. dgl. zu verstehen. Vorzugsweise werden in einem weiteren Sinn aber auch sonstige Körperpflegeprodukte, Reinigungsprodukte, Kosmetika o. dgl., und auch Suspensionen und Fluide, insbesondere mit Crasphasen, umfaßt. Jedoch können als sonstige Flüssigkeiten, beispielsweise Luftverbesserer, und insbesondere auch technische Flüssigkeiten und Fluide, wie Rostlöser o. dgl., eingesetzt werden. Nachfolgend wird jedoch aus Vereinfachungsgründen und aufgrund des Nutzungsschwerpunkts oft nur von kosmetischer Flüssigkeit gesprochen.

Aus der Praxis ist eine Vorrichtung zur Zerstäubung einer kosmetischen Flüssigkeit, wie Haarspray, bekannt, wobei ein die Flüssigkeit enthaltender Behälter ein Ventil aufweist, auf dessen Anschlußstück ein Sprühkopf aufsteckbar ist. Bei Niederdrücken des Sprühkopfs wird das Ventil geöffnet, wobei die Flüssigkeit durch einen eine Drossel bildenden Drosselkanal radial in eine axiale Ausnehmung des Anschlußstücks und anschließend in den Sprühkopf strömt. Das Anschlußstück bildet hier gleichzeitig ein betätigbares Ventilelement und ist vorzugsweise einstückig aus Kunststoff gespritzt bzw. spritzgegossen. Die Herstellung des Drosselkanals ist verhältnismäßig aufwendig, da ein separat bewegbarer Dom o. dgl. verwendet werden muß.

Bei der bekannten Vorrichtung sind die Toleranzen für die Drossel bzw. den Drosselkanal sehr gering, um die erforderliche bzw. gewünschte Drosselwirkung und damit das gewünschte Sprühverhalten der Vorrichtung sicherstellen zu können. Dies gilt insbesondere für den Querschnitt bzw. Durchmesser des Drosselkanals, da die Länge des Drosselkanals nur verhältnismäßig gering ist, insbesondere aufgrund seiner radialen Ausrichtung. Bei der Massenfertigung ist die Einhaltung der Toleranzen verhältnismäßig schwierig. Dies gilt erst recht, wenn Flüssigkeiten, die beispielsweise durch flüchtige, leicht brennbare, insbesondere organische Treibmittel, durch komprimiertes Gas und/oder durch Kohlendioxid unter Druck gesetzt werden, noch stärkere Drosselwirkungen, also noch kleinere Drosselquerschnitte bzw. -durchmesser erfordern.

Ein weiterer Nachteil der bekannten Vorrichtung liegt darin, daß bei unterschiedlichen zu zerstäubenden Flüssigkeiten bzw. Produkten unterschiedliche Drosselwirkungen, also unterschiedliche Drosselkanalquerschnitte, und damit unterschiedliche Ventile und meistens auch unterschiedliche Sprühköpfe erforderlich sind.

Die DE 1 750 671 A, die den Ausgangspunkt der vorliegenden Erfindung betrifft, beschreibt einen Sprühkopf mit einer radial offenen, halbrunden Ausnehmung. Der Sprühkopf wird auf ein Ventil aufgesteckt, so daß die Ausnehmung radial von einem zylindrischen Aufnahmeabschnitt des Ventils teilweise abgedeckt wird. Es bleibt ein radialer Abstand am Ende des Aufnahmeabschnitts vom abgabeseitigen Ende der Ausnehmung, so daß ein radialer Kanal gebildet wird, der als Drossel wirkt.

Der vorliegenden Erfindung liegt die Aufgabe zugrunde, eine Vorrichtung und einen Sprühkopf zur Zerstäubung einer vorzugsweise kosmetischen Flüssigkeit und eine Verwendung einer derartigen Vorrichtung anzugeben, wobei auf sehr einfache und damit kostengünstige Weise eine Drossel mit bedarfsweise sehr starker Drosselwirkung mit hoher Genauigkeit erreichbar ist.

Die obige Aufgabe wird durch eine Vorrichtung gemäß Anspruch 1, einen Sprühkopf gemäß Anspruch 10 oder eine Verwendung gemäß Anspruch 14 gelöst. Vorteilhafte Weiterbildungen sind Gegenstand der Unteransprüche.

Eine grundlegende Idee der vorliegenden Erfindung liegt darin, daß der Sprühkopf eine zweite oder die einzige Drossel für die durchströmende Flüssigkeit stromauf seiner Düse aufweist oder bildet. Dies führt zu mehreren Vorteilen. Durch Einsatz eines Sprühkopfs mit einer gewünschten Drosselwirkung kann oftmals das gleiche Ventil für verschiedene Anwendungen eingesetzt werden. Dies vereinfacht die Herstellung bzw. Montage der vorschlagsgemäßen Vorrichtungen. Weiter kann durch die vorschlagsgemäße Ausbildung der einzigen oder zusätzlichen Drossel am Sprühkopf eine bedarfsweise stärkere Drosselwirkung mit hohen Toleranzen erreicht werden, beispielsweise durch Kombination bzw. Reihenschaltung der ersten Drossel am Ventil und der zweiten Drossel am Sprühkopf

Bei der vorliegenden Erfindung ist der Begriff "am Sprühkopf' hinsichtlich der Anordnung der (zweiten) Drossel auch dahingehend zu verstehen, daß die Drossel auch am Übergang vom Ventil zum Sprühkopf, insbesondere also auch aus der Zusammenwirkung eines Anschlußstücks des behälterseitigen Ventils und des Sprühkopfs im montierten Zustand, gebildet sein kann.

Ein weiterer Aspekt der vorliegenden Erfindung liegt darin, daß die Drossel einen Drosselkanal aufweist, der zunächst in Form einer längsseitig offenen, insbesondere nut- oder kerbenartigen Ausnehmung vorzugsweise durch Spritzgießen hergestellt und erst anschließend durch ein separat hergestelltes Anschlußstück, insbesondere beim Aufstecken des Sprühkopfs oder bei einem sonstigen Zusammenbau der Vorrichtung, längsseitig zumindest teilweise abgedeckt wird. Ein derartiger Drosselkanal ist insbesondere durch Spritzgießen sehr einfach und mit sehr hoher Toleranz durch einen entsprechenden Steg in der Spritzform o. dgl. herstellbar. Dies gilt insbesondere, wenn der Drosselkanal entlang eines vorzugsweise zylindrisch oder hohlzylindrischen Abschnitts gebildet ist. Der Drosselkanal kann dann ohne zusätzlichen Aufwand, insbesondere mit einer sehr einfachen Spritzgießform ohne beweglichen Dom o. dgl., hergestellt werden.

Ein weiterer Vorteil des genannten Drosselkanals liegt darin, daß dessen wirksame Länge, also Abdecklänge oder Gesamtlänge, und damit die Drosselwirkung bzw. der Strömungswiderstand der Drossel sehr leicht und mit hoher Genauigkeit variiert werden können.

Die vorschlagsgemäße Ausbildung der Drossel mit dem zunächst längsseitig offenen Drosselkanal ist vorzugsweise am Sprühkopf bzw. Übergang vom Ventil zum Sprühkopf vorgesehen, insbesondere wobei der Drosselkanal bei der Montage bzw. beim Aufstecken des Sprühkopfs am Behälter bzw. dessen Ventil zumindest teilweise abgedeckt wird, wodurch ein zusätzlicher Montage- bzw. Herstellungsschritt nicht erforderlich ist. Jedoch kann die vorschlagsgemäße Drosselausbildung zusätzlich oder alternativ zur Herstellung einer sonstigen Drossel in der Vorrichtung zur Zerstäubung der Flüssigkeit oder einer ähnlichen Vorrichtung eingesetzt werden.

Weitere Vorteile, Merkmale, Eigenschaften und Aspekte der vorliegenden Erfindung ergeben sich aus der folgenden Beschreibung einer bevorzugten Ausführungsform anhand der Zeichnung. Es zeigt:
- Fig. 1: eine schematische Schnittdarstellung einer vorschlagsgemäßen Vorrichtung zur Zerstäubung einer kosmetischen Flüssigkeit bei geschlossenem Ventil; und
- Fig. 2: eine ausschnittsweise Schnittdarstellung ohne Flüssigkeit und ohne Behälter der Vorrichtung bei geöffnetem Ventil.

In den Figuren werden für gleiche oder ähnliche Teile dieselben Bezugszeichen verwendet, wobei entsprechende oder vergleichbare Eigenschaften und Vorteile erreicht werden, auch wenn eine wiederholte Beschreibung weggelassen ist.

Fig. 1 zeigt in einer schematischen Schnittdarstellung eine vorschlagsgemäße Vorrichtung 1 zur Zerstäubung einer vorzugsweise kosmetischen Flüssigkeit 2 o. dgl.

Die Vorrichtung 1 weist einen Behälter 3 für die Flüssigkeit 2 und ein vorzugsweise stirnseitig am Behälter 3 angeordnetes Ventil 4 auf.

Am Behälter 3 ist ein Sprühkopf 5 angebracht, der insbesondere nach Füllen des Behälters 3 mit der Flüssigkeit 2 angebracht ist. Beim Darstellungsbeispiel ist der Sprühkopf 5 aufgesteckt. Jedoch kann er auch in sonstiger geeigneter Weise - bedarfsweise lösbar - befestigt sein.

Der Sprühkopf 5 weist abgabeseitig eine Düse 6 zur Zerstäubung der Flüssigkeit 2 und Ausgabe auf. Beim Darstellungsbeispiel ist die Düse 6 als separates Teil ausgebildet und beispielsweise nachträglich in den Sprühkopf 5 eingesetzt oder in diesen eingespritzt. Jedoch kann die Düse 6 auch einstückig mit dem Sprühkopf 5 ausgebildet, insbesondere unmittelbar von diesem gebildet sein.

Der Sprühkopf 5 ist vorzugsweise durch Spritzgießen aus einem geeigneten Kunststoff hergestellt und vorzugsweise - ggf. mit Ausnahme der Düse 6 - einstückig ausgebildet.

Die Flüssigkeit 2 im Behälter 3 ist entweder unter Druck setzbar oder steht unter Druck. Insbesondere enthält der Behälter 3 oder die Flüssigkeit 2 ein geeignetes Treibmittel, vorzugsweise ein flüchtiges und/oder brennbares Treibmittel, komprimiertes Gas und/oder Kohlendioxid.

Das Ventil 4 weist beim Darstellungsbeispiel ein axial verschiebbares Ventilelement 7 und eine das Ventilelement 7 beim Darstellungsbeispiel nach oben bzw. außen in die Schließstellung vorspannende Feder 8 auf. Das Ventilelement 7 und die Feder 8 sind in einem Ventilgehäuse 9 angeordnet, an das sich beim Darstellungsbeispiel eine Steigleitung 10 zur Aufnahme der Flüssigkeit 2 anschließt.

Beim Darstellungsbeispiel bildet ein vorzugsweise zumindest im wesentlichen ringförmiges Dichtungselement 11 zusammen mit einer angepaßten Ausnehmung 12 am Ventilelement 7 einen Ventilsitz 13.

Bei Betätigung des Ventils 4 - beim Darstellungsbeispiel durch Herunterdrücken des Sprühkopfs 5 - öffnet das Ventil 4, wie in Fig. 2 schematisch, jedoch ohne Behälter 3 und ohne Flüssigkeit 2 dargestellt. Die unter Druck stehende Flüssigkeit 2 kann dann durch einen sich an den Ventilsitz 13 anschließende, beim Darstellungsbeispiel radial verlaufenden Durchlaß 14 mit einer sich anschließenden ersten Drossel 15 in eine axiale Ausnehmung 16 des Ventilelements 7 strömen. Die axiale Ausnehmung 16 erstreckt sich bis in ein sich an das Ventilelement 7 anschließendes, axial offenes Anschlußstück 17 für den Sprühkopf 5.

Die erste Drossel 15 kann beispielsweise einen Durchmesser 0,20 bis 0,50 mm aufweisen, wobei ein Durchmesser von 0,25 mm bereits sehr schwierig mit der gewünschten Toleranz herstellbar ist, da das Ventilelement 7 vorzugsweise zusammen mit dem Anschlußstück 17 - insbesondere einstückig ausgebildet und durch Spritzgießen aus einem geeigneten Kunststoff in Massenfertigung hergestellt wird.

Bei dem Ventil 4 handelt es sich insbesondere um ein übliches Ventil 4, an das übliche Sprühköpfe 5 anschließbar sind. Jedoch sind auch andere Ventilkonstruktionen realisierbar.

Der Sprühkopf 5 weist vorschlagsgemäß eine (zweite) Drossel 18 stromauf der Düse 6 auf. Die zweite Drossel 18 ist beim Darstellungsbeispiel zuführseitig, insbesondere im Bereich eines Zuführanschlusses 19 des Sprühkopfs 5 angeordnet bzw. gebildet.

Der Zuführanschluß 19 weist beim Darstellungsbeispiel einen äußeren, vorzugsweise hohlzylindrischen Aufnahmeabschnitt 20 mit einer Eihführschräge am freien Ende zur Aufnahme des Anschlußstücks 17 auf. Dementsprechend ist der Sprühkopf 5 in üblicher Weise durch Aufstecken am Behälter 3 bzw. dessen Ventil 4, insbesondere am Anschlußstück 17, anbringbar.

Beim Darstellungsbeispiel weist der Sprühkopf 5 bzw. Zuführanschluß 19 zusätzlich einen inneren, hier zylindrischen Abschnitt 21 auf. Die zweite Drossel 18 weist einen Drosselkanal 22 auf, der beim Darstellungsbeispiel am zusätzlichen inneren Abschnitt 21 des Zuführanschlusses 19 des Sprühkopfs 5, und zwar in Form einer längsseitig und radial nach außen offenen, vorzugsweise nut- oder kerbenartigen Ausnehmung gebildet ist. Der Drosselkanal 22 erstreckt sich in axialer Richtung ausgehend vom freien Ende des Abschnitts 21 bis über das freie Ende des Anschlußstücks 17 des Ventils 4 bei in dem Sprühkopf 5 eingestecktem Anschlußstück 17 hinaus, so daß das beim Darstellungsbeispiel das hohlzylindrische Anschlußstück 17 den Drosselkanal 22 an seiner Außenseite bzw. Längsseite zumindest teilweise abdeckt. Dementsprechend kann die Flüssigkeit 2 von der axialen Ausnehmung 16 durch den Drosselkanal 22 und dann durch weiter sich im Inneren des Sprühkopfs 5 anschließende Ausnehmung, Hohlräume und Kanäle o. dgl. zur Düse 6 strömen, um dort zerstäubt und ausgegeben zu werden.

Beim Darstellungsbeispiel wird die Drosselwirkung bzw. -funktion der zweiten Drossel 18 durch das Zusammenwirken des Zuführanschlusses 19 bzw. inneren Abschnitts 21 des Sprühkopfs 5 einerseits und des behälterseitigen Anschlußstücks 17 andererseits erreicht. Jedoch kann der vorschlagsgemäße Drosselaufbau gemäß der zweiten Drossel 18 auch aus sonstigen Teilen der Vorrichtung 1 bzw. des Sprühkopfs 5 und/oder an sonstigen Stellen zusätzlich oder alternativ zu der beim Darstellungsbeispiel beschriebenen Anordnung Verwendung finden.

Die längsseitig offene Ausbildung des Drosselkanals 18 gestattet zunächst eine relativ einfache Herstellung, wobei auch sehr geringe Durchflußquerschnitte mit geringen Toleranzen erzielbar sind. Dies läßt sich dadurch erklären, daß an Stelle eines sehr dünnen Dorns o. dgl. nunmehr ein wesentlich stabilerer Steg oder Vorsprung, der sich über die gesamte Länge des zu bildenden Drosselkanals 22 an einer Wandung einer Gießform erstrecken kann, zum Einsatz kommen kann.

Im Bereich der längsseitigen Abdeckung - insbesondere durch das Anschlußstück 17, ein sonstiges Element o. dgl. - kann der Drosselkanal 22 beispielsweise eine lichte Querschnittsfläche aufweisen, die einer Bohrung mit einem Durchmesser von 0,25 mm, 0,20 mm oder sogar nur 0,15 mm oder weniger entspricht. Derart geringe Öffnungsquerschnitte sind hingehen in Form von radialen Durchlässen bzw. -kanälen o. dgl. allein durch Spritzgießen mit ausreichender Toleranz nicht herstellbar.

Die zweite Drossel 18 weist einen Strömungsquerschnitt auf, der kleiner oder gleich dem Strömungsquerschnitt der ersten Drossel 15 ist. Vorzugsweise weist die erste Drossel 15 einen lichten Durchmesser zwischen 0,25 und 0,50 mm auf. Jedoch kann die erste Drossel 15 bei Bedarf auch ganz entfallen. Die zweite Drossel 18 weist hingegen eine lichte Querschnittsfläche auf, die einem Bohrungsdurchmesser von 0,10 mm bis 0,50 mm, insbesondere ewa 0,25 mm oder weniger, entspricht. Dieser äquivalente Durchmesser ist vorzugsweise kleiner als der Öffnungsdurchmesser der nachgeordneten Düse 6.

Der Strömungswiderstand der zweiten Drossel 18 ist vorzugsweise größer als derjenige der ersten Drossel 15. Dies kann insbesondere durch eine entsprechende kleinere Öffnungsfläche des Drosselkanals 22 erreicht werden. Alternativ oder zusätzlich kann dies jedoch auch durch die für den Strömungswiderstand relevante Länge des Drosselkanals 22, insbesondere durch die Länge der Abdeckung bzw. Überdeckung durch das Anschlußstück 17 oder ein sonstiges Element auf sehr einfache Weise sehr genau festgelegt werden.

Wie bereits angedeutet, kann bedarfsweise auch die erste Drossel 15 ganz entfallen. Jedoch hat auch die Reihen- bzw. Hintereinanderschaltung der ersten Drossel 15 und der zweiten Drossel 18 Vorteile. So kann eine besonders starke Drosselwirkung bzw. ein besonders hoher Strömungswiderstand - ggf. auch bei jeweils im wesentlichen gleichen Strömungswiderständen der beiden Drosseln 15, 18 - realisiert werden, wie dies gerade für manche Flüssigkeiten 2 bzw. Treibmittel erforderlich ist, insbesondere um den Volumen- oder Massenstrom an zerstäubter Flüssigkeit 2 zumindest etwas unabhängiger vom Treibmitteldruck zu machen.

Der vorschlagsgemäße Sprühkopf 5 ist aufgrund des lediglich zusätzlichen inneren Abschnitts 21 mit dem Drosselkanal 22 sehr einfach herstellbar und zusammen mit herkömmlichen Ventilen 4 einsetzbar.

Bei der vorschlagsgemäßen Lösung wird die zweite Drossel 18 auf besonders einfache Weise realisiert, wobei kein zusätzlicher Montageaufwand erforderlich ist.

Anders ausgedrückt werden eine Vorrichtung 1 und ein Sprühkopf 5 zur Zerstäubung einer kosmetischen Flüssigkeit 2 sowie ein Verfahren zum Herstellen einer derartigen Vorrichtung 1 vorgeschlagen. Eine sehr einfache und genaue Drosselung des Flüssigkeitsstroms wird dadurch erreicht, daß an einem Zuführanschluß 19 des Sprühkopfs 5 ein radial offener Drosselkanal 22 gebildet ist, der bei aufgestecktem Sprühkopf 5 zumindest abschnittsweise von einem Anschlußstück 17 radial überdeckt ist.

## Patentansprüche

1. Vorrichtung (1) zur Zerstäubung einer vorzugsweise kosmetischen Flüssigkeit (2), mit einem Behälter (3) für die Flüssigkeit (2) sowie mit einem Ventil (4) und einem nachgeordneten Sprühkopf (5), wobei die Flüssigkeit (2) bei geöffnetem Ventil (4) mittels einer Düse (6) des Sprühkopfs (5) zerstäubbar ist, wobei der Sprühkopf (5) eine Drossel (18) für die durchströmende Flüssigkeit (2) stromauf der Düse (6) aufweist oder bildet, wobei die Drossel (18) einen längsseitig offenen Drosselkanal (22) aufweist, der zumindest teilweise längsseitig abgedeckt ist, wobei der Strömungswiderstand der Drossel (18) durch die Abdeckungslänge des Drosselkanals (22) festgelegt ist und wobei die Drossel (18) den Flüssigkeitsstrom bei geöffnetem Ventil (4) zumindest im Wesentlichen festlegt,
**dadurch gekennzeichnet,**
**dass** der Strömungswiderstand der Drossel (18) größer als derjenige der Düse (6) ist.

2. Vorrichtung nach Anspruch 1, **dadurch gekennzeichnet, daß** die Drossel (18) eine lichte Querschnittsfläche aufweist, die einen Bohrungsdurchmesser von 0,10 mm bis 0,50 mm entspricht.

3. Vorrichtung nach Anspruch 1 oder 2, **dadurch gekennzeichnet, daß** die Drossel (18) eine zweite Drossel bildet und daß das Ventil (4) eine erste Drossel (15) für die durchströmende Flüssigkeit (2) aufweist oder bildet.

4. Vorrichtung nach Anspruch 3, **dadurch gekennzeichnet, daß** der Querschnitt der zweiten Drossel (18) kleiner als der oder gleich dem Querschnitt der ersten Drossel (15) ist, und/oder daß die zweite Drossel (18) länger als die erste Drossel (15) ist.

5. Vorrichtung nach Anspruch 3 oder 4, **dadurch gekennzeichnet, daß** der Strömungswiderstand der zweiten Drossel (18) größer als derjenige der ersten Drossel (15) ist, und/oder daß die zweite Drossel (18) den Flüssigkeitsstrom bei geöffnetem Ventil (4) zumindest im Wesentlichen festlegt.

6. Vorrichtung nach einem der voranstehenden Ansprüche, **dadurch gekennzeichnet, daß** der Sprühkopf (5) vorzugsweise nach dem Füllen des Behälters (3) mit der Flüssigkeit (2) am Behälter (3) oder Ventil (4) angebracht, insbesondere mit einem Zuführanschluß (19) auf- oder eingesteckt, ist, wobei der Drosselkanal (22) am Zuführanschluß (19) gebildet ist, insbesondere wobei der Drosselkanal (22) bei auf- oder eingestecktem Zuführanschluß (19) vorzugsweise von einem Anschlußstück (17) des Ventils (4) zumindest teilweise längsseitig abgedeckt ist.

7. Vorrichtung nach einem der voranstehenden Ansprüche, **dadurch gekennzeichnet, daß** der Behälter (3), insbesondere die Flüssigkeit (2), unter Druck steht oder bringbar ist und/oder ein Treibmittel enthält, insbesondere ein flüchtiges und/oder brennbares Treibmittel, komprimiertes Gas und/oder Kohlendioxid.

8. Vorrichtung nach einem der voranstehenden Ansprüche, **dadurch gekennzeichnet, daß** der Drosselkanal (22) nut- oder kerbenartig ausgebildet ist und/oder axial verläuft.

9. Vorrichtung nach einem der voranstehenden Ansprüche, **dadurch gekennzeichnet, daß** der Sprühkopf (5) gemäß einem der folgenden Ansprüche ausgebildet ist.

10. Sprühkopf (5) zur Zerstäubung einer kosmetischen Flüssigkeit (2), mit einer Düse (6) zur Zerstäubung der Flüssigkeit (2) und einem Zuführanschluss (19) zur Zuführung der Flüssigkeit (2) und vorzugsweise zur Befestigung des Sprühkopfs (5) an einem zugeordneten Behälter (3) mit der Flüssigkeit (2) oder an einem am Behälter (3) angeordneten Ventil (4), wobei der Sprühkopf (5) eine Drossel (18) für die durchströmende Flüssigkeit (2) stromauf der Düse (6) aufweist oder bildet, wobei die Drossel (18) einen längsseitig offenen Drosselkanal (22) aufweist, der bei montiertem oder eingebautem Sprühkopf (5) zumindest bereichsweise längsseitig abgedeckt ist, wobei der Drosselkanal (22) nut- oder kerbenartig am Zuführanschluss (19) ausgenommen ist, wobei der Strömungswiderstand der Drossel (18) durch die Abdeckungslänge des Drosselkanals (22) festgelegt ist,
**dadurch gekennzeichnet,**
**dass** die Drossel (18) eine lichte Querschnittsfläche aufweist, die einem Bohrungsdurchmesser von 0,10 mm bis 0,50 mm entspricht und wobei der Strömungswiderstand der Drossel (18) größer als derjenige der Düse (6) ist.

11. Sprühkopf nach Anspruch 10, **dadurch gekennzeichnet, daß** der Querschnitt der Drossel (18) kleiner als der Querschnitt der Düse (6) ist.

12. Sprühkopf nach Anspruch 10 oder 11, **dadurch gekennzeichnet, daß** die Drossel (18) den Flüssigkeitsstrom bei geöffnetem Ventil (4) zumindest im Wesentlichen festlegt und/oder daß der Sprühkopf (5) mit oder ohne Düse (6) einstückig ausgebildet, insbesondere aus Kunststoff spritzgegossen ist.

13. Sprühkopf nach einem der Ansprüche 10 bis 12, daß der Drosselkanal (22) am Zuführanschluß (19) außenseitig ausgebildet ist, insbesondere so daß der Drosselkanal (22) bei am Behälter (3) oder Ventil (4) auf- oder eingestecktem Zuführanschluß (19) zumindest teilweise längsseitig abgedeckt ist.

14. Verwendung einer Vorrichtung (1) gemäß einem der Ansprüche 1 bis 9, wobei ein Haarspray, ein Haarlack, ein Deodorant, ein Schaum, ein Gel, ein Farbspray, ein Sonnenschutzmittel, ein Hautpflegemittel, ein Reinigungsmittel oder ein Luftverbesserer als Flüssigkeit (2) mittels der Vorrichtung (1) zerstäubt wird.

## Claims

1. Device (1) for atomization of a preferably cosmetic liquid (2), with a container (3) for the liquid (2), with a valve (4) and with a sprayhead (5) downstream of the valve (4), wherein the liquid (2) can be atomized through a nozzle (6) of the spray head (5) with the valve (4) opened, wherein the spray head (5) forms or comprises upstream of the nozzle (6) a throttle (18) for the liquid (2) flowing through, wherein the throttle (18) comprises a lengthwise open throttling channel (22) which is covered at least partially lengthwise, wherein the flow resistance of the throttle (18) is determined by the covering length of the throttling channel (22) and wherein the throttle (18) at least essentially determines the liquid flow with the valve (4) opened,
**characterized in**
**that** the flow resistance of the throttle (18) is greater than that of the nozzle (6).

2. Device according to claim 1, **characterized in that** the throttle (18) has a clear cross-sectional area which corresponds to a hole diameter of 0.10 mm to 0.50 mm.

3. Device according to claim 1 or 2, **characterized in that** the throttle (18) forms a second throttle and that the valve (4) comprises or forms a first throttle (15) for the liquid (2) flowing through.

4. Device according to claim 3, **characterized in that** the cross section of the second throttle (18) is less than or equal to the cross section of the first throttle (15), and/or that the second throttle (18) is longer than the first throttle (15).

5. Device according to claim 3 or 4, **characterized in that** the flow resistance of the second throttle (18) is greater than that of the first throttle (15), and/or that the second throttle (18) at least essentially determines the liquid flow with the valve (4) opened.

6. Device according to one of the preceding claims, **characterized in that** the spray head (5) is attached to the container (3) or valve (4) preferably after filling of the container (3) with the liquid (2), especially slipped on or inserted with a supply connection (19), wherein the throttling channel (22) is formed on the supply connection (19), especially wherein the throttling channel (22) with slipped on or inserted supply connection (19) is preferably at least partially covered lengthwise by a connector piece (17) of the valve (4).

7. Device according to one of the preceding claims, **characterized in that** the container (3), especially the liquid (3), is pressurized or can be pressurized and/or comprises a propellant, especially a volatile and/or flammable propellant, compressed gas and/or carbon dioxide.

8. Device according to one of the preceding claims, **characterized in that** the throttling channel (22) is formed groove- or notch-like and/or runs axially.

9. Device according to one of the preceding claims, **characterized in that** the spray head (5) is formed according to one of the following claims.

10. Spray head (5) for atomization of a cosmetic liquid (2), with a nozzle (6) for atomization of the liquid (2) and a supply connection (19) for suppling liquid (2) and preferably for attaching the spray head (5) to an associated container (3) with the liquid (2) or to a valve (4) located on the container (3), wherein the spray head (5) comprises or forms upstream of the nozzle (6), a throttle (18) for the liquid (2) flowing through, wherein the throttle (18) comprises a lengthwise open throttling channel (22), which is at least partially covered lengthwise, wherein the throttling channel (22) is recessed like a groove or notch on the supply connection (19), wherein the flow resistance of the throttle (18) is determined by the length of the covering of the throttling channel (22),
**characterized in**
**that** the throttle (18) has a clear cross-sectional area which corresponds to a hole diameter of 0.10 mm to 0.50 mm and wherein the flow resistance of the throttle (18) is greater than the flow resistance of the nozzle (6).

11. Spray head according to claim 10, **characterized in that** the cross section of the throttle (18) is smaller than the cross section of the nozzle (6).

12. Spray head according to claim 10 or 11, **characterized in that** the throttle (18) at least essentially determines the liquid flow with the valve (4) opened and/or that the spray head (5) is made in one piece with or without nozzle (6), especially is injection molded from plastic.

13. Spray head according to claims 10 to 12, that the throttling channel (22) is formed on the outside of the supply connection (19), especially so that the throttling channel (22) is at least partially covered lengthwise with the supply connection (19) has been inserted or slipped on the container (3) or valve (4).

14. Use of a device (1) according to one of claims 1 to 9, wherein a hair spray, a hair lacquer, a deodorant, a foam, a gel, a coloring spray, a sunscreen, a skin care agent, a cleaning agent or an air freshener is atomized as a liquid (2) by means of the device (1).

## Revendications

1. Dispositif (1) pour la vaporisation d'un liquide (2) de préférence cosmétique, comprenant un récipient (3) pour le liquide (2) ainsi qu'une soupape (4) et une tête de vaporisation (5) montée à la suite, le liquide (2) pouvant être vaporisé au moyen d'une buse (6) de la tête de vaporisation (5) lorsque la soupape (4) est ouverte, la tête de vaporisation (5) présentant ou formant un clapet d'étranglement (18) pour le liquide (2) qui s'écoule, en amont de la buse (6), le clapet d'étranglement (18) présentant un canal d'étranglement (22) ouvert en direction longitudinale, qui est recouvert au moins en partie en direction longitudinale, la résistance à l'écoulement qu'apporte le clapet d'étranglement (18) étant déterminée par la longueur de recouvrement du canal d'étranglement (22) et le clapet d'étranglement (18) déterminant au moins de manière essentielle le courant de liquide lorsque la soupape (4) est ouverte, **caractérisé en ce que** la résistance à l'écoulement qu'apporte le clapet d'étranglement (18) est supérieure à celle de la buse (6).

2. Dispositif selon la revendication 1, **caractérisé en ce que** le clapet d'étranglement (18) présente une aire de la section transversale interne qui correspond à un diamètre d'alésage de 0,10 mm à 0,50 mm.

3. Dispositif selon la revendication 1 ou 2, **caractérisé en ce que** le clapet d'étranglement (18) forme un deuxième étranglement et **en ce que** la soupape (4) présente ou forme un premier étranglement (15) pour le liquide (2) qui s'écoule.

4. Dispositif selon la revendication 3, **caractérisé en ce que** la section transversale du deuxième étranglement (18) est inférieure ou égale à la section transversale du premier étranglement (15) et/ou **en ce que** le deuxième étranglement (18) est plus long que le premier étranglement (15).

5. Dispositif selon la revendication 3 ou 4, **caractérisé en ce que** la résistance à l'écoulement qu'apporte le deuxième clapet d'étranglement (18) est supérieure à celle du premier clapet d'étranglement (15) et/ou **en ce que** le deuxième clapet d'étranglement (18) détermine le courant de liquide au moins de manière essentielle lorsque la soupape (4) est ouverte.

6. Dispositif selon l'une quelconque des revendications précédentes, **caractérisé en ce que** la tête de vaporisation (5) est amenée, de préférence après le remplissage du récipient (3) avec le liquide (2), contre le récipient (3) ou contre la soupape (4), en particulier avec une raccord d'amenée (1) 9 à l'état superposé ou enfiché par encliquetage, le canal d'étranglement (22) étant formé contre le raccord d'amenée (19), en particulier dans lequel le canal d'écoulement (22) est recouvert en direction longitudinale au moins en partie lorsque le raccord d'amenée (19) est venu se superposer ou s'enficher par encliquetage, de préférence via un élément de raccordement (17) de la soupape (4).

7. Dispositif selon l'une quelconque des revendications précédentes, **caractérisé en ce que** le récipient (3), en particulier le liquide (2), est mis sous pression ou peut être mis sous pression et/ou contient un agent de transformation en mousse, en particulier un agent de transformation en mousse volatil et/ou combustible, du gaz comprimé et/ou du dioxyde de carbone.

8. Dispositif selon l'une quelconque des revendications précédentes, **caractérisé en ce que** le canal d'étranglement (22) est réalisé en forme de rainure ou en forme d'encoche et/ou s'étend en direction axiale.

9. Dispositif selon l'une quelconque des revendications précédentes, **caractérisé en ce que** la tête de vaporisation (5) est réalisée conformément à une des revendications suivantes.

10. Tête de vaporisation (5) pour la vaporisation d'un liquide cosmétique (2), comprenant une buse (6) pour la vaporisation du liquide (2) et un raccord d'amenée (19) pour amener le liquide (2) et de préférence pour fixer la tête de vaporisation (5) à un récipient correspondant (3) comprenant le liquide (2) ou bien à une soupape (4) disposée sur le récipient (3), la tête de vaporisation (5) présentant ou formant un clapet d'étranglement (18) pour le liquide (2) qui s'écoule, en amont de la buse (6), le clapet d'étranglement (18) présentant un canal d'étranglement (22) ouvert en direction longitudinale qui est recouvert en direction longitudinale, au moins par zones, l'état monté ou inséré de la tête de vaporisation (5), le canal d'étranglement (22) étant réalisé par évidement du raccord d'amenée (19), en forme de rainure ou en forme d'encoche, la résistance à l'écoulement qu'offre le clapet d'étranglement (18) étant déterminée par la longueur de recouvrement du canal d'étranglement (22), **caractérisée en ce que** le clapet d'étranglement (18) présente une aire de la section transversale interne qui correspond à un diamètre d'alésage de 0,10 mm à 0,50 mm et la résistance à l'écoulement qu'apporte le deuxième clapet d'étranglement (18) est supérieure à celle de la buse (6).

11. Tête de vaporisation selon la revendication 10, **caractérisée en ce que** la section transversale de l'étranglement (18) est inférieure à la section transversale de la buse (6).

12. Tête de vaporisation selon la revendication 10 ou 11, **caractérisée en ce que** le clapet d'étranglement (18) détermine au moins de manière essentielle l'écoulement de liquide, lorsque la soupape (4) est ouverte, et/ou **en ce que** la tête de vaporisation (5) est réalisée en une seule pièce, avec ou sans la buse (6), en particulier via un moulage par injection à partir d'une matière synthétique.

13. Tête de vaporisation selon l'une quelconque des revendications de 10 à 12, **caractérisée en ce que** le canal d'étranglement (22) est réalisé à l'extérieur du raccord d'amenée (19), en particulier de telle sorte que le canal d'étranglement (22) est recouvert, en direction longitudinale, au moins en partie, lorsque le raccord d'amenée (19) est venu se superposer ou s'enficher par encliquetage sur le récipient (3) ou sur la soupape (4).

14. Utilisation d'un dispositif (1) selon l'une quelconque des revendications 1 à 9, dans laquelle un spray capillaire, une laque capillaire, un déodorant, une mousse, un gel, un spray de coloration, un agent de protection contre les rayons du soleil, un agent de soins pour la peau, un agent de nettoyage ou un purificateur d'air est vaporisé sous la forme d'un liquide (2) au moyen du dispositif (1).
